# FASCICULE DE BREVET EUROPEEN

(11) **EP 0 074 371 B1**
(45) Date de publication et mention de la délivrance du brevet: **17.07.1985**
(21) Numéro de dépôt: 82900810.1
(22) Date de dépôt: 17.03.1982
(51) Int. Cl.: B25B 7/02, B25B 7/12

(54) **PERFECTIONNEMENT AUX PINCES DE SERRAGE**
VERBESSERUNGEN AN ZANGEN
IMPROVEMENT TO CLAMPING PLIERS

(30) Priorité: 18.03.1981 FR 8105689
(43) Date de publication de la demande: 23.03.1983
(73) Titulaire: ROUX, Philippe, F-69300 Caluire et Cuire (FR)
(72) Inventeur: ROUX, Philippe, F-69300 Caluire et Cuire (FR)
(74) Mandataire: Schmitt, John
(86) Numéro de dépôt international: FR8200047
(87) Numéro de publication internationale: WO8203195

## Description

La présente invention est relative aux pinces de serrage du type dit « pince-étau comprenant un levier principal dont est solidaire une première mâchoire fixe, une deuxième mâchoire étant montée oscillante sur ledit levier principal et étant reliée à un deuxième point dudit levier principal par un dispositif à genouillère formant à la fois levier auxiliaire de manoeuvre et dispositif de blocage des deux mâchoires en position de serrage.

On connaît des pinces de ce type, notamment par le document US-A-2 853 910, mais elles servent exclusivement à prendre des pièces et à les maintenir bloquées entre leurs mâchoires, elles ne permettent pas d'extraire ou de positionner des pièces cylindriques où d'autres formes dont l'accès est uniquement possible par l'intérieur desdites pièces, par exemple, mais non exclusivement, une douille, une rondelle, un écrou situés dans un évidement.

L'invention a pour but d'apporter un remède à cet inconvénient et telie qu'elle est caractérisée dans la revendication 1, la pince-étau du genre précité étant caractérisée par le fait que les mâchoires forment un bec effilé comportant à son extrémité au moins deux encoches pour autoriser la préhension de petites pièces creuses par pénétration à l'intérieur ou par serrage à l'extérieur.

L'introduction des mâchoires de la pince s'effectue après les avoir rapprochées l'une de l'autre à l'encontre d'un ressort qui les contraint à s'écarter dès que cesse la pression exercée sur les leviers de la pince, la pièce saisie demeurant ainsi retenue autour desdites mâchoires de la pince.

Dans ce qui suit l'invention est exposée plus en détail à l'aide de dessins représentant seulement un mode d'exécution.
La figure 1 est une vue en élévation d'une pince selon l'invention en position fermée.
La figure 2 est une vue en élévation de la même pince en position de préhension d'une pièce par son alésage intérieur.

Les figures représentent une pince qui comprend, à la manière connue, un levier principal 1 en forme de chape dont une extrémité est équipée d'une mâchoire fixe 2. La mâchoire mobile 3 est reliée à la mâchoire fixe par un axe d'articulation 4 situé dans la partie élargie du levier 1 et par une genouillère 5 dont l'extrémité libre coulisse dans le creux de la chape du levier 1, tandis qu'une came 6 à ressort 7, articulée dans la branche en forme de chape de la mâchoire mobile 8, assure le déblocage ou blocage instantané des mâchoires à l'encontre d'un ressort à boudin 9 reliant la mâchoire mobile 3 à un point fixe 10 du levier principal 1.

Comme on peut le voir sur les dessins les mâchoires 2 et 3 sont en forme de bec effilé, la partie intérieure étant taillée pour constituer les mors 2a-3a. Selon l'invention la partie extérieure extrême des mâchoires 2 et 3 comporte des moyens préhenseurs constitués par des encoches 11 dont l'extrémité 1 la est arrondie et dont la surface externe 11b est légèrement galbée ou plate. L'épaulement 12 qui succède à l'encoche 11 sert de butée au bords de la pièce à extraire de son logement. L'extérieur galbé ou plat des encoches peut être strié ou taillé comme les mors 2a et 3a.

Dans une variante de réalisation, plusieurs encoches 11 sont prévues sur chaque mâchoire et se succèdent pour augmenter la capacité de préhension de la pince, en plus du réglage d'ouverture assuré par la molette 13 du levier principal 1.

Le fonctionnement de la pince est très simple, rapide et fonctionnel. Selon le diamètre de la pièce 14 à appréhender on écarte plus ou moins les mâchoires à l'aide de la molette 13, ensuite on introduit le bec effilé dans l'alésage ou le taraudage de la pièce 14, on libère le levier mobile 8 en l'accompagnant de manière à laisser agir seul le ressort de rappel 9 qui tend à écarter au maximum les mâchoires 2 et 3, le levier mobile 8 n'a aucune action dans l'opération. La partie extérieure galbée ou plate 11b des mâchoires vient en contact avec la surface intérieure de la pièce 14 dont les bords sont en butée contre les épaulements 12. Il est alors aisé de soulever la pièce 14 soit pour l'extraire d'un logement soit pour aller la positionner dans un évidement où il est impos- sibie de la manipuler par ses faces extérieures.

Comme on peut le constater, la pince est utilisable aussi bien pour la préhension des pièces par l'extérieur que par l'intérieur ce qui lui confère double avantage, elle permet de manipuler avec précision des pièces difficilement accessibles ou de les positionner dans des évidements eux-mêmes inaccessibles.

## Revendications

1. Pince-étau du genre comprenant un levier principal (1) dont est solidaire une première mâchoire fixe (2), une deuxième mâchoire (3) étant montée oscillante sur ledit levier (1) et étant reliée à un deuxième point dudit levier principal par un dispositif à genouillère (5) formant à la fois levier auxiliaire de manoeuvre (8) et dispositif de blocage des deux mâchoires en position de serrage, un ressort (9) tendant à éloigner la mâchoire pivotante (3) de la mâchoire fixe (2), caractérisée par le fait que les mâchoires (2, 3) forment un bec effilé comportant à son extrémité au moins deux encoches (11) pour autoriser la préhension de petites pièces creuses par pénétration à l'intérieur ou par serrage à l'extérieur.

2. Pince-étau suivant la revendication 1, caractérisée par le fait que les encoches (11) ont leur extrémité (11a) arrondie et que leur surface extérieure (11 b) est légèrement galbée.

3. Pince-étau suivant la revendication 1, caractérisée par le fait que la surface extérieure (11b) des encoches est plate.

4. Pince-étau suivant les revendications 1 à 3, caractérisée par le fait que la surface extérieure (11b) des encoches est striée, moletée ou rainurée.

## Claims

1. Self-locking grip of the kind comprising a main lever (1) with which a first fixed jaw (2) forms an integral part, a second jaw (3) being mounted for pivoting on said lever (1) and being connected to a second point of said main lever by a toggle- joint device (5) forming both auxiliary operating lever (8) and device for locking the two jaws in the clamping position, a spring (9) tending to move the pivoting jaw (3) away from the fixed jaw (2) characterized by the fact that the jaws (2, 3) form a tapered nose having at its end two notches (11) for gripping small hollow parts by penetration inside or by clamping on the outside.

2. Self-locking grip as claimed in claim 1, characterized by the fact that the notches (11) have their end (11a) rounded and their outer surface (11b) is slightly curved.

3. Self-locking grip according to claim 1, characterized by the fact that the outer surface (11 b) of the notches is flat.

4. Self-locking grip according to claims 1 to 3, characterized by the fact that the outer surface (11 b) of the notches is scored, milled or grooved.

## Patentansprüche

1. Gripzange (Klemmzangen-Typ), bestehend aus : einem Haupthebel (1), an welchem eine erste Klemmbacke (2) fest angebracht ist, und einer an diesen Hebel schwenkend montierten zweiten Klemmbacke (3), die an einem zweiten Punkt dieses Hebels mit einem Kniehebel (5) verbunden ist, der sowohl als Betätigungs-Hilfshebel (8) als auch als Blockiervorrichtung der zwei Klemmbacken in Klemmstellung dient, ferner einer Zugfeder (9) zum Entfernen der Schwenkbacke (3) von der Festbacke (2). Diese Gripzange ist dadurch gekennzeichnet, dass die Klemmbacken (2, 3) einen verjüngten Schnabel bilden, der an seinen beiden Enden je einen Absatz (11) besitzt, um das Erfassen von kleinen hohlen Teilen durch Einführen in dieselben oder durch deren äusseres Festklemmen zu ermöglichen.

2. Gripzange gemäss Anspruch 1 und dadurch gekennzeichnet, dass die Ansätze (11) an ihrem Ende (11e) abgerundet und auf ihrer Aussenseite (11b) leicht ausgebaucht sind.

3. Gripzange gemäss Anspruch 1 und dadurch gekennzeichnet, dass die Aussenseite (11b) der Absätze flach ist.

4. Gripzange gemäss Anspruch 1-3, dadurch gekennzeichnet, dass die Aussenseite (11 b) der Ansätze gezahnt, gerändelt oder gerillt ist.
